# EUROPÄISCHE PATENTSCHRIFT

(11) **EP 3 819 434 B1**
(45) Veröffentlichungstag und Bekanntmachung des Hinweises auf die Patenterteilung: **16.02.2022**
(21) Anmeldenummer: 19207471.4
(22) Anmeldetag: 06.11.2019
(51) Int. Cl.: E02D 17/13, E02F 3/20

(54) **VERFAHREN UND SCHLITZWANDFRÄSVORRICHTUNG ZUM ERSTELLEN EINES FRÄSSCHLITZES IM BODEN**
METHOD AND WALL MILLING DEVICE FOR CREATING A MILLED SLOT IN THE GROUND
PROCÉDÉ ET DISPOSITIF DE FRAISAGE DE PAROI DE FENTE PERMETTANT DE CRÉER UNE FENTE FRAISÉE DANS LE SOL

(43) Veröffentlichungstag der Anmeldung: 12.05.2021
(73) Patentinhaber: BAUER Maschinen GmbH, 86529 Schrobenhausen (DE)
(72) Erfinder: HUGL, Andreas, 86666 Burgheim (DE)
(74) Vertreter: Wunderlich & Heim Patentanwälte Partnerschaftsgesellschaft mbB

(56) Entgegenhaltungen:
- EP-A1- 1 580 327
- EP-A1- 2 573 275
- WO-A1-97/08395

## Beschreibung

Die Erfindung betrifft ein Verfahren zum Erstellen eines Frässchlitzes im Boden mittels einer Schlitzwandfräsvorrichtung, welche eine Schlitzwandfräse und eine Trageinrichtung aufweist, welche zum Heben und Absenken der Schlitzwandfräse ausgebildet ist, wobei die Schlitzwandfräse an ihrem oberen Ende mit der Trageinrichtung verbunden ist und an ihrem unteren Ende mindestens ein Fräsrad aufweist, welches drehbar gelagert und über einen Drehantrieb zum Abtragen von Bodenmaterial drehend antreibbar ist, wobei ein Sollwert für eine Vortriebsgeschwindigkeit der Schlitzwandfräse beim Abtragen von Bodenmaterial in einer Steuereinheit vorgegeben wird durch welche ein Absenken der Schlitzwandfräse durch die Trageinrichtung in den Boden gesteuert wird, gemäß dem Oberbegriff des Anspruches 1.

Die Erfindung betrifft weiterhin eine Schlitzwandfräsvorrichtung mit einer Schlitzwandfräse und einer Trageinrichtung, welche zum Heben und Absenken der Schlitzwandfräse in den Boden ausgebildet ist, wobei die Schlitzwandfräse an ihrem oberen Ende mit einer Trageinrichtung verbunden ist und an ihrem unteren Ende mindestens ein Fräsrad aufweist, welches drehbar gelagert und über einen Drehantrieb zum Abtragen von Bodenmaterial drehend angetrieben ist, wobei weiterhin eine Steuereinheit vorgesehen ist, durch welche ein Absenken der Schlitzwandfräse durch die Trageinrichtung in den Boden steuerbar ist, wobei ein Sollwert für eine Vortriebsgeschwindigkeit der Schlitzwandfräse beim Abtragen von Bodenmaterial in die Steuereinheit eingebbar ist, gemäß dem Oberbegriff des Anspruches 10.

Ein gattungsgemäßes Verfahren geht aus der EP 0 790 356 B1 wie auch aus der WO 97/08395 A hervor. Bei diesen bekannten Schlitzwandvorrichtungen wird eine Schlitzwandfräse mit einer Soll-Vortriebsgeschwindigkeit in den Boden abgesenkt. Die Soll-Vortriebsgeschwindigkeit wird in eine Steuereinrichtung eingegeben. Dabei wird durch die Steuereinrichtung eine Auflast der Schlitzwandfräse erfasst. Wird eine Auflast der Schlitzwandfräse und damit eine bestimmte Andruckkraft auf die Fräsräder überschritten, wird die Vortriebsgeschwindigkeit der Schlitzwandfräse reduziert. So soll eine Überlastung der Fräsräder im Fräsbetrieb vermieden werden.

Die Erfassung einer Auflast auf einer Schlitzwandfräse beim Fräsen ist relativ aufwändig und auch mit Ungenauigkeit verbunden. Aufgrund des relativ hohen Gewichtes einer Schlitzwandfräse ist diese beim Absenken in den Boden und beim Abtragen von Bodenmaterial stets mit einer gewissen Zugkraft zu beaufschlagen, mit welcher die Fräsräder von einem Teil der anstehenden Gewichtskraft der Schlitzwandfräse entlastet werden.

Zur Bestimmung der Auflast wird daher üblicherweise eine Kraft an der Fräsenwinde oder einem Tragseil der Schlitzwandfräse erfasst. Allerdings haben auf diesen Kraftwert auch weitere Faktoren, etwa die Reibung der Fräse an den Schlitzwänden und die Art der Befüllung des Schlitzes mit einer Stützflüssigkeit, einen nicht unerheblichen Einfluss. Zur Vermeidung einer Überlastung der Fräsräder, welche zu einem erhöhten Verschleiß oder zur Zerstörung der Fräszähne führen können, ist bei dem gemessenen Auflastwert ein entsprechender Sicherheitsfaktor zu berücksichtigen. Hierdurch wird es erschwert, die Schlitzwandfräsvorrichtung an einer oberen Leistungsgrenze zu betreiben, bei welcher ein hoher Fräsfortschritt bei einem gleichzeitig geringen Verschleiß gewährleistet ist.

Der Erfindung liegt die **Aufgabe** zugrunde, ein Verfahren und eine Schlitzwandfräsvorrichtung zum Erstellen eines Frässchlitzes im Boden anzugeben, mit welchen eine Schlitzwandfräsvorrichtung besonders effizient betrieben werden kann.

Die Aufgabe wird zum einen mit einem Verfahren mit den Merkmalen des Anspruches 1 und zum anderen mit einer Schlitzwandfräsvorrichtung mit den Merkmalen des Anspruches 10 gelöst. Bevorzugte Ausführungsformen sind in den jeweils abhängigen Ansprüchen angegeben.

Das erfindungsgemäße Verfahren ist dadurch gekennzeichnet, dass die Vortriebsgeschwindigkeit abhängig von einer Drehzahl und/oder einem Drehmoment des mindestens einen Fräsrades mittels der Steuereinheit gesteuert wird, wobei bei Erreichen eines vorgegebenen Grenzwertes für die Drehzahl und/oder für das Drehmoment die Vortriebsgeschwindigkeit der Schlitzwandfräse gegenüber dem Sollwert für die Vortriebsgeschwindigkeit geändert, insbesondere reduziert wird.

Die Erfindung beruht auf der Erkenntnis, dass zur Steuerung oder Regelung der Vortriebsgeschwindigkeit die Drehbewegung des mindestens einen Fräsrades herangezogen werden kann. Unter Drehbewegung des Fräsrades können insbesondere die Drehzahl und/oder das Drehmoment des Fräsrades erachtet werden. Ist die Vortriebsgeschwindigkeit für eine anstehende Bodenschicht zu hoch, so reduziert sich die Drehzahl des Fräsrades und ein an dem Fräsrad anstehendes Drehmoment steigt an. Sinkt die Drehzahl, liegen keine günstigen Schnittbedingungen mehr für eine hohe Abtragsleistung vor. Ebenso erhöht sich bei einer Steigerung des Drehmoments eine Belastung des Fräsradgetriebes und der Abtragszähne und es besteht die Gefahr eines Zahnbruchs. Damit lässt die Drehbewegung einen sehr guten Rückschluss zu, ob eine vorgewählte Soll-Vortriebsgeschwindigkeit für eine anstehende Bodenschicht zu hoch oder gegebenenfalls auch zu gering ist. Neben einer Reduzierung der Vortriebsgeschwindigkeit kann auch eine Erhöhung vorgesehen sein. Unter einem Grenzwert im Sinne der Erfindung kann nicht nur ein bestimmter Einzelwert, sondern auch ein Grenzbereich mit einem Wertebereich verstanden werden.

Dabei beruht die Erfindung weiterhin auf der Erkenntnis, dass sich eine Drehbewegung und insbesondere eine Drehzahl und/oder ein Drehmoment des mindestens einen Fräsrades im Vergleich zu einer Auflast relativ einfach und präzise erfassen lässt. Dies ermöglicht eine sehr exakte und auch schnelle Steuerung oder auch Regelung einer Schlitzwandfräse beim Abtragen von Bodenmaterial. Damit ermöglicht die Erfindung selbst einem ungeübten Gerätefahrer ein Arbeiten nahe an der Leistungsgrenze einer Schlitzwandfräse, so dass sich ein effizientes Fräsen mit einer hohen Tagesleistung erreichen lässt.

Eine bevorzugte Ausführung der Erfindung besteht darin, dass bei Erreichung des Grenzwertes für die Drehzahl beziehungsweise des Drehmoments die Vortriebsgeschwindigkeit der Schlitzwandfräse soweit reduziert wird, bis die Drehzahl wieder über einem vorgegebenen Drehzahl-Grenzwert beziehungsweise das Drehmoment unterhalb eines vorgegebenen Drehmoment-Grenzwertes liegt. Die Schlitzwandfräse kann so mit einer relativ hohen Soll-Vortriebsgeschwindigkeit und mit einer relativ hohen Auflast betrieben werden. Sinkt dabei die Drehzahl unter einen vorgegebenen Grenzwert ab oder steigt das Drehmoment über einen vorgegebenen Grenzwert an, so ist die Steuereinheit so ausgelegt, dass die Vortriebsgeschwindigkeit geändert, insbesondere reduziert wird, bis die Drehzahl wieder über einen vorgegebenen Drehzahl-Grenzwert beziehungsweise das Drehmoment unterhalb eines vorgegebenen Drehmoment-Grenzwertes liegt. Mit einer Reduzierung der Vortriebsgeschwindigkeit reduziert sich auch üblicherweise die Auflast auf die Schlitzwandfräse. Auf diese Weise kann das mindestens eine Fräsrad entlastet werden, so dass es zu einem Drehzahlanstieg beziehungsweise zu einem reduzierten Drehmomentbedarf kommt.

Dabei ist es besonders bevorzugt, dass die Vortriebsgeschwindigkeit der Schlitzwandfräse bis zum Sollwert für die Vortriebsgeschwindigkeit erhöht wird, wenn die Drehzahl über dem Drehzahl-Grenzwert beziehungsweise das Drehmoment unter dem Drehmoment-Grenzwert liegt. Es kann so eine Regelung der Vortriebsgeschwindigkeit abhängig von der gemessenen Drehzahl beziehungsweise dem gemessenen Drehmoment erfolgen. Der Grenzwert, bei dessen Erreichen die Vortriebsgeschwindigkeit reduziert wird, kann dabei gleich dem Drehzahl-Grenzwert beziehungsweise dem Drehmoment-Grenzwert sein, bei welchem wieder eine Erhöhung der Vortriebsgeschwindigkeit erfolgt. Vorzugsweise können diese Grenzwerte jedoch auch unterschiedlich sein und bilden einen Grenzbereich. Hierdurch wird der Gefahr entgegengewirkt, dass die Regelung des Systems in Schwingung gerät.

Für einen effizienten Fräsbetrieb kann es weiter zweckmäßig sein, dass die Vortriebsgeschwindigkeit weiterhin abhängig von einer Auflast der Schlitzwandfräse gesteuert wird. Die Auflast kann dabei als ein zusätzlicher Messwert erfasst werden, wobei ebenfalls ein Grenzwert für eine obere Auflast oder eine untere Auflast in die Steuereinheit eingebbar sind, bei denen die Vortriebsgeschwindigkeit reduziert oder erhöht wird.

Eine besonders gute Steuerung oder Regelung der Schlitzwandfräse wird nach einer Weiterbildung der Erfindung dadurch erzielt, dass die Drehzahl oder das Drehmoment direkt erfasst und ein Messwert hierzu der Steuereinheit zugeleitet werden.

Besonders bevorzugt ist es dabei, dass die Drehzahl mittels eines Drehzahlaufnehmers beziehungsweise das Drehmoment mittels eines Drehmomentaufnehmers erfasst wird. Drehzahlaufnehmer sind hinlänglich bekannt und können insbesondere berührungsfrei eine Drehzahl etwa an einer Antriebswelle erfassen. Eine Erfassung kann optisch, induktiv, magnetisch oder in einer sonstigen bekannten Weise erfolgen. In entsprechender Weise können bekannte Drehmomentaufnehmer etwa an einer Antriebswelle des Fräsrades vorgesehen sein. Bekannte Drehmomentaufnehmer können beispielsweise elektronisch mit einem oder mehreren Dehnungsmessstreifen an einer Welle arbeiten.

Alternativ oder ergänzend kann es nach einer Weiterbildung des erfindungsgemäßen Verfahrens vorgesehen sein, dass die Drehzahl und/oder das Drehmoment indirekt erfasst werden. Hierdurch können insbesondere Messeinrichtungen unmittelbar am Fräsrad oder Fräsradgetriebe vermieden werden.

Besonders bevorzugt ist es dabei, dass zum Erfassen der Drehzahl und/oder des Drehmoments eine Leistungsaufnahme des Drehantriebes gemessen wird. Trifft beispielsweise das Fräsrad bei einer vorgegebenen Vortriebsgeschwindigkeit auf eine festere Bodenschicht, so kann dies an einer Erhöhung der Leistungsaufnahme des Drehantriebs erfasst werden. Dies ist grundsätzlich bei allen Antriebsarten möglich, so etwa auch bei einem elektrischen Drehantrieb.

Eine bevorzugte Ausführungsvariante der Erfindung besteht darin, dass der Drehantrieb hydraulisch mit einem Hydraulikkreislauf betrieben wird, wobei ein Druck oder eine Druckänderung in dem Hydraulikkreislauf erfasst wird. Bei Schlitzwandfräsen mit hydraulischem Antrieb kann der Druck, welcher an Hydraulikpumpen des Hydraulickreislaufes ansteht, für eine Steuerung beziehungsweise Regelung der Vortriebsgeschwindigkeit herangezogen werden. Steigt etwa das Drehmoment über einen definierten Grenzwert und damit der an den Hydraulikpumpen anstehende Druck, so kann die Vortriebsgeschwindigkeit zurückgenommen werden. Ein Grenzwert kann dabei vorzugsweise ca. 10% unter dem Druck für eine maximale Drehzahl oder ein maximales Drehmoment liegen, um noch ausreichend Reserve beim Betrieb der Fräsräder zu haben.

Weiterhin kann die Steuereinheit so ausgelegt sein, dass bei einem vollständigen Blockieren des mindestens einen Fräsrades die Schlitzwandfräse durch die Steuereinheit mittels der Trageinrichtung leicht angehoben wird. Hierdurch verringert sich die Aufstandskraft und damit das erforderliche Drehmoment. Die Fräsräder können so wieder anfangen, sich zu drehen.

Hinsichtlich der Schlitzwandfräsvorrichtung ist die Erfindung dadurch gekennzeichnet, dass die Steuereinheit zum Steuern der Vortriebsgeschwindigkeit abhängig von einer Drehzahl und/oder einem Drehmoment des mindestens einen Fräsrades und zum Vorgeben eines Grenzwertes für die Drehzahl und/oder das Drehmoment derart ausgebildet ist, dass bei Erreichen des vorgegebenen Grenzwertes für die Drehzahl beziehungsweise für das Drehmoment die Vortriebsgeschwindigkeit der Schlitzwandfräse gegenüber dem Sollwert für die Vortriebsgeschwindigkeit verändert, insbesondere reduziert wird. Der Begriff des

Steuerns im Sinne der Erfindung ist breit zu verstehen und kann auch ein Regeln umfassen.

Mit der erfindungsgemäßen Schlitzwandfräse kann insbesondere das zuvor beschriebene Verfahren durchgeführt werden. Es sind dabei die zuvor beschriebenen Vorteile erzielbar.

Eine bevorzugte Ausführungsform der erfindungsgemäßen Schlitzwandfräsvorrichtung kann darin gesehen werden, dass die Trageinrichtung ein Trägergerät mit einem Tragseil oder einer Tragstange ist, wobei die Schlitzwandfräse an dem Tragseil beziehungsweise der Tragstange vertikal verstellbar aufgehängt ist. Das Tragseil beziehungsweise die Tragstange bilden ein Tragelement, mit welchem die Schlitzwandfräse vertikal in den Boden abgeteuft werden kann. Die Trageinrichtung kann hierzu eine Winde für das Tragseil oder einen Linearantrieb, insbesondere eine Hydraulikzylindereinrichtung, für die Tragstange aufweisen. Eine Auflast kann dabei durch einen Kraftaufnehmer an der Winde oder einen Drucksensor im hydraulischen System des Hydraulikzylinders erfolgen.

Grundsätzlich kann die Schlitzwandfräsvorrichtung nur mit einem Fräsrad oder mit einem Paar von zwei Fräsrädern ausgebildet sein. Ein zweckmäßiger Betrieb der Schlitzwandfräsvorrichtung ergibt sich dadurch, dass insgesamt vier Fräsräder vorgesehen sind, welche paarweise nebeneinander angeordnet sind. Die Achse des mindestens einen Fräsrades ist dabei quer zur Vortriebsrichtung, insbesondere horizontal gerichtet. Bei jeweils zwei Paaren von Fräsrädern drehen die zwei Fräsräder eines Fräsradpaares um die gleiche Fräsradachse. Die Fräsradachsen der beiden Fräsradpaare sind dabei parallel und voneinander beabstandet angeordnet.

Die Erfindung wird nachfolgend anhand eines bevorzugten Ausführungsbeispiels näher beschrieben, welches schematisch in der beigefügten Figur dargestellt ist. Die einzige beigefügte Figur zeigt eine perspektivische Ansicht einer erfindungsgemäßen Schlitzwandfräsvorrichtung 10.

Die Schlitzwandfräsvorrichtung 10 gemäß der Figur weist eine Trageinrichtung 20 mit einem Trägergerät 22 auf, welches mit einem Raupenfahrwerk versehen ist. An dem Trägergerät 22 ist ein Mast 24 etwa vertikal gerichtet gelagert, über dessen Mastkopf ein Tragseil 26 geführt ist.

An dem freien Ende des Tragseiles 26 ist eine grundsätzlich bekannte Schlitzwandfräse 30 mit einem gerüstartigen Fräsrahmen 32 aufgehängt. Das Tragseil 26 ist an einem oberen Ende der Schlitzwandfräse 30 mit dieser verbunden. Das andere Ende des Tragseiles 26 ist zu einer nur angedeuteten Winde 28 am Trägergerät 22 geführt. Mittels der Winde 28 kann die Schlitzwandfräse 30 vertikal angehoben und abgesenkt werden.

An einem unteren Ende des Fräsrahmens 32 der Schlitzwandfräse 30 sind insgesamt vier Fräsräder 34 jeweils paarweise angeordnet, wie nur schematisch in der Figur dargestellt ist. Über einen in der Figur schematisch angedeuteten Drehantrieb 36 am Fräsenrahmen 32, welcher hydraulisch angetrieben wird, können die Fräsräder 34 in Drehbewegung versetzt werden. Beim Ablassen der Schlitzwandfräse 30 in den Boden kann durch die drehenden Fräsräder 34 Bodenmaterial abgetragen werden.

Eine Vortriebsgeschwindigkeit der Schlitzwandfräse 30 kann beispielsweise an der Winde 28 durch Messung der Windendrehung über die Zeit ermittelt werden. In einer Steuereinheit am Trägergerät 22 kann ein Sollwert für die Vortriebsgeschwindigkeit eingegeben werden, wodurch beispielsweise die Winde 28 entsprechend angesteuert wird.

Über die Steuereinheit kann weiter eine Drehzahl und/oder ein Drehmoment der Fräsräder 34 direkt oder indirekt über den Druck an den Hydraulikaggregaten, welche ebenfalls am Trägergerät 22 angeordnet sind, erfasst werden. Sinkt bei einer vorgegebenen Vortriebsgeschwindigkeit der Schlitzwandfräse 30 die Drehzahl an den Fräsrädern 34 unter einen vorgegebenen Grenzwert ab, so kann durch die Steuereinheit ein Antrieb der Winde 28 angesteuert werden, um die Vortriebsgeschwindigkeit der Schlitzwandfräse 30 herabzusetzen. Dieses Reduzieren der Vortriebsgeschwindigkeit der Schlitzwandfräse 30 erfolgt solange, bis die Drehzahl der Fräsräder 34 wieder einen Drehzahl-Grenzwert übersteigt. Anschließend kann durch die Steuereinheit die Vortriebsgeschwindigkeit der Schlitzwandfräse 30 durch entsprechendes Ansteuern der Winde 28 wieder solange erhöht werden, bis die vorgegebene Vortriebsgeschwindigkeit der Schlitzwandfräse 30 erreicht ist. Eine Steuerung beziehungsweise Regelung kann auch alternativ oder ergänzend unter Berücksichtigung des Drehmomentes an den Fräsrädern 34 erfolgen.

## Patentansprüche

1. Verfahren zum Erstellen eines Frässchlitzes im Boden mittels einer Schlitzwandfräsvorrichtung (10), welche eine Schlitzwandfräse (30) und eine Trageinrichtung (20) aufweist, welche zum Heben und Absenken der Schlitzwandfräse (30) ausgebildet ist,
wobei die Schlitzwandfräse (30) an ihrem oberen Ende mit der Trageinrichtung (20) verbunden ist und an ihrem unteren Ende mindestens ein Fräsrad (34) aufweist, welches drehbar gelagert und über einen Drehantrieb (36) zum Abtragen von Bodenmaterial drehend antreibbar ist,
wobei ein Sollwert für eine Vortriebsgeschwindigkeit der Schlitzwandfräse (30) beim Abtragen von Bodenmaterial in einer Steuereinheit vorgegeben wird durch welche ein Absenken der Schlitzwandfräse (30) durch die Trageinrichtung (20) in den Boden gesteuert wird,
**dadurch gekennzeichnet,**
**dass** die Vortriebsgeschwindigkeit abhängig von einer Drehzahl und/oder einem Drehmoment des mindestens einen Fräsrades (34) mittels der Steuereinheit gesteuert wird, wobei bei Erreichen eines vorgegebenen Grenzwertes für die Drehzahl und/oder für das Drehmoment die Vortriebsgeschwindigkeit der Schlitzwandfräse (30) gegenüber dem Sollwert für die Vortriebsgeschwindigkeit geändert, insbesondere reduziert wird.

2. Verfahren nach Anspruch 1,
**dadurch gekennzeichnet,**
**dass** bei Erreichen des Grenzwertes für die Drehzahl beziehungsweise das Drehmoment die Vortriebsgeschwindigkeit der Schlitzwandfräse (30) soweit reduziert wird, bis die Drehzahl wieder über einem vorgegebenen Drehzahl-Grenzwert beziehungsweise das Drehmoment unterhalb eines vorgegebenen Drehmoment-Grenzwertes liegt.

3. Verfahren nach Anspruch 2,
**dadurch gekennzeichnet,**
**dass** die Vortriebsgeschwindigkeit der Schlitzwandfräse (30) bis zum Sollwert für die Vortriebsgeschwindigkeit erhöht wird, wenn die Drehzahl über dem Drehzahl-Grenzwert beziehungsweise das Drehmoment unter dem Drehmoment-Grenzwert liegt.

4. Verfahren nach einem der Ansprüche 1 bis 3,
**dadurch gekennzeichnet,**
**dass** die Vortriebsgeschwindigkeit weiterhin abhängig von einer Auflast der Schlitzwandfräse (30) gesteuert wird.

5. Verfahren nach einem der Ansprüche 1 bis 4,
**dadurch gekennzeichnet,**
**dass** die Drehzahl oder das Drehmoment direkt erfasst und ein Messwert hierzu der Steuereinheit zugeleitet wird.

6. Verfahren nach Anspruch 5,
**dadurch gekennzeichnet,**
**dass** die Drehzahl mittels eines Drehzahlaufnehmers beziehungsweise das Drehmoment mittels eines Drehmomentaufnehmers erfasst wird.

7. Verfahren nach einem der Ansprüche 1 bis 6,
**dadurch gekennzeichnet,**
**dass** die Drehzahl und/oder das Drehmoment indirekt erfasst werden.

8. Verfahren nach Anspruch 7,
**dadurch gekennzeichnet,**
**dass** zum Erfassen der Drehzahl und/oder des Drehmoments eine Leistungsaufnahme des Drehantriebs (36) gemessen wird.

9. Verfahren nach Anspruch 8,
**dadurch gekennzeichnet,**
**dass** der Drehantrieb (36) hydraulisch mit einem Hydraulikkreislauf betrieben wird, wobei ein Druck oder eine Druckänderung in dem Hydraulikkreislauf erfasst wird.

10. Schlitzwandfräsvorrichtung, insbesondere zum Durchführen eines Verfahrens nach einem der Ansprüche 1 bis 9, mit einer Schlitzwandfräse (30) und einer Trageinrichtung (20), welche zum Heben und Absenken der Schlitzwandfräse (30) in den Boden ausgebildet ist,
wobei die Schlitzwandfräse (30) an ihrem oberen Ende mit einer Trageinrichtung (20) verbunden ist und an ihrem unteren Ende mindestens ein Fräsrad (34) aufweist, welches drehbar gelagert und über einen Drehantrieb (36) zum Abtragen von Bodenmaterial drehend angetrieben ist,
wobei weiterhin eine Steuereinheit vorgesehen ist, durch welche ein Absenken der Schlitzwandfräse (30) durch die Trageinrichtung (20) in den Boden steuerbar ist, wobei ein Sollwert für eine Vortriebsgeschwindigkeit der Schlitzwandfräse (30) beim Abtragen von Bodenmaterial in die Steuereinheit eingebbar ist,
**dadurch gekennzeichnet,**
**dass** die Steuereinheit zum Steuern der Vortriebsgeschwindigkeit abhängig von einer Drehzahl und/oder einem Drehmoment des mindestens einen Fräsrades (34) und zum Vorgeben eines Grenzwertes für die Drehzahl und/oder das Drehmoment derart ausgebildet ist, dass bei Erreichen des vorgegebenen Grenzwertes für die Drehzahl beziehungsweise für das Drehmoment die Vortriebsgeschwindigkeit der Schlitzwandfräse (30) gegenüber dem Sollwert für die Vortriebsgeschwindigkeit geändert, insbesondere reduziert wird.

11. Schlitzwandfräsvorrichtung nach Anspruch 10,
**dadurch gekennzeichnet,**
**dass** die Trageinrichtung (20) ein Trägergerät (22) mit einem Tragseil (26) oder einer Tragstange ist, wobei die Schlitzwandfräse (30) an dem Tragseil (26) beziehungsweise der Tragstange vertikal verstellbar aufgehängt ist.

12. Schlitzwandfräsvorrichtung nach Anspruch 10 oder 11,
**dadurch gekennzeichnet,**
**dass** insgesamt vier Fräsräder (34) vorgesehen sind, welche paarweise nebeneinander angeordnet sind.

## Claims

1. Method for producing a cut trench in the ground by means of a trench cutting device (10) having a trench cutter (30) and a supporting means (20) which is designed for lifting and lowering the trench cutter (30),
wherein the trench cutter (30) is connected at its upper end to the supporting means (20) and at its lower end has at least one cutting wheel (34) which is rotatably supported and can be driven in a rotating manner via a rotary drive (36) in order to remove ground material,
wherein a target value for an advancing speed of the trench cutter (30) during removal of ground material is preset in a control unit, through which a lowering of the trench cutter (30) by the supporting means (20) into the ground is controlled, **characterized in that**
the advancing speed is controlled by means of the control unit depending on a rotational speed and/or a torque of the at least one cutting wheel (34), wherein on reaching a preset limit value for the rotational speed and/or for the torque the advancing speed of the trench cutter (30) is changed, in particular reduced, with respect to the target value for the advancing speed.

2. Method according to claim 1,
**characterized in that**
on reaching the limit value for the rotational speed or the torque the advancing speed of the trench cutter (30) is reduced until the rotational speed is again above a preset rotational speed limit value or the torque is below a preset torque limit value.

3. Method according to claim 2,
**characterized in that**
the advancing speed of the trench cutter (30) is increased up to the target value for the advancing speed if the rotational speed is above the rotational speed limit value or the torque is below the torque limit value.

4. Method according to any one of claims 1 to 3,
**characterized in that**
the advancing speed is furthermore controlled depending on a load of the trench cutter (30).

5. Method according to any one of claims 1 to 4,
**characterized in that**
the rotational speed or the torque are detected in a direct manner and a related measured value is forwarded to the control unit.

6. Method according to claim 5,
**characterized in that**
the rotational speed is detected by means of a rotational speed pickup or the torque is detected by means of a torque pickup.

7. Method according to any one of claims 1 to 6,
**characterized in that**
the rotational speed and/or the torque are detected in an indirect manner.

8. Method according to claim 7,
**characterized in that**
to detect the rotational speed and/or the torque a power consumption of the rotary drive (36) is measured.

9. Method according to claim 8,
**characterized in that**
the rotary drive (36) is operated hydraulically with a hydraulic circuit, wherein a pressure or a pressure change is detected in the hydraulic circuit.

10. Trench cutting device, in particular for carrying out a method according to any one of claims 1 to 9, having a trench cutter (30) and a supporting means (20) which is designed for lifting and lowering the trench cutter (30) into the ground,
wherein the trench cutter (30) is connected at its upper end to a supporting means (20) and at its lower end has at least one cutting wheel (34) which is rotatably supported and driven in a rotating manner via a rotary drive (36) in order to remove ground material,
wherein a control unit is furthermore provided, through which a lowering of the trench cutter (30) by the supporting means (20) into the ground can be controlled, wherein a target value for an advancing speed of the trench cutter (30) during removal of ground material can be entered into the control unit, **characterized in that**
the control unit is designed for controlling the advancing speed depending on a rotational speed and/or a torque of the at least one cutting wheel (34) and for presetting a limit value for the rotational speed and/or the torque such that on reaching the preset limit value for the rotational speed or for the torque the advancing speed of the trench cutter (30) is changed, in particular reduced, with respect to the target value for the advancing speed.

11. Trench cutting device according to claim 10,
**characterized in that**
the supporting means (20) is a carrier implement (22) with a supporting rope (26) or a supporting rod, wherein the trench cutter (30) is suspended in a vertically adjustable manner on the supporting rope (26) or the supporting rod.

12. Trench cutting device according to claim 10 or 11,
**characterized in that**
a total of four cutting wheels (34) are provided which are arranged in pairs next to each other.

## Revendications

1. Procédé pour pratiquer une entaille de fraisage dans le sol au moyen d'un dispositif de fraisage de parois moulées (10), lequel présente une fraise de parois moulées (30) et un système de support (20), lequel est conformé pour lever et abaisser la fraise de parois moulées (30),
la fraise de parois moulées (30) étant reliée à son extrémité supérieure au système de support (20) et présentant sur son extrémité inférieure au moins une roue de fraisage (34), laquelle est montée de manière à pouvoir tourner et peut être entraînée en rotation par l'intermédiaire d'un dispositif d'entraînement rotatif (36) pour enlever du matériau de sol,
une valeur théorique pour une vitesse d'avancement de la fraise de parois moulées (30) étant prédéfinie dans une unité de commande lors de l'enlèvement de matériau de sol, par laquelle un abaissement de la fraise de parois moulées (30) est commandé par le système de support (20) dans le sol,
**caractérisé en ce que**
la vitesse d'avancement est commandée au moyen de l'unité de commande en fonction d'une vitesse de rotation et/ou d'un couple de rotation de l'au moins une roue de fraisage (34), et **en ce que** lorsqu'une valeur limite prédéfinie pour la vitesse de rotation et/ou pour le couple de rotation est atteinte, la vitesse d'avancement de la fraise de parois moulées (30) est modifiée, en particulier est réduite, par rapport à la valeur théorique pour la vitesse d'avancement.

2. Procédé selon la revendication 1,
**caractérisé en ce que**
lorsque la valeur limite est atteinte pour la vitesse de rotation ou pour le couple de rotation, la vitesse d'avancement de la fraise de parois moulées (30) est réduite jusqu'à ce que la vitesse de rotation soit à nouveau supérieure à une valeur limite de vitesse de rotation prédéfinie ou que le couple de rotation soit inférieur à une valeur limite de couple de rotation prédéfinie.

3. Procédé selon la revendication 2,
**caractérisé en ce que**
la vitesse d'avancement de la fraise de parois moulées (30) est augmentée jusqu'à la valeur théorique pour la vitesse d'avancement lorsque la vitesse de rotation est supérieure à la valeur limite de vitesse de rotation ou le couple de rotation est inférieur à la valeur limite de couple de rotation.

4. Procédé selon l'une quelconque des revendications 1 à 3,
**caractérisé en ce que**
la vitesse d'avancement est commandée par ailleurs en fonction d'une charge de la fraise de parois moulées (30).

5. Procédé selon l'une quelconque des revendications 1 à 4,
**caractérisé en ce que**
la vitesse de rotation ou le couple de rotation est directement détectée ou détecté et une valeur de mesure à ce sujet est acheminée à l'unité de commande.

6. Procédé selon la revendication 5,
**caractérisé en ce que**
la vitesse de rotation est détectée au moyen d'un enregistreur de vitesses de rotation ou le couple de rotation est détecté au moyen d'un enregistreur de couple de rotation.

7. Procédé selon l'une quelconque des revendications 1 à 6,
**caractérisé en ce que**
la vitesse de rotation et/ou le couple de rotation sont détectés indirectement.

8. Procédé selon la revendication 7,
**caractérisé en ce que**
pour détecter la vitesse de rotation et/ou le couple de rotation, une consommation de puissance du dispositif d'entraînement rotatif (36) est mesurée.

9. Procédé selon la revendication 8,
**caractérisé en ce que**
le dispositif d'entraînement rotatif (36) fonctionne de manière hydraulique avec un circuit hydraulique,
et **en ce qu'**une pression ou une modification de pression est détectée dans le circuit hydraulique.

10. Dispositif de fraisage de parois moulées, en particulier pour mettre en œuvre un procédé selon l'une des revendications 1 à 9, comportant une fraise de parois moulées (30) et un système de support (20), lequel est conformé pour soulever et abaisser la fraise de parois moulées (30) dans le sol,
dans lequel la fraise de parois moulées (30) est reliée à son extrémité supérieure à un système de support (20) et présente sur son extrémité inférieure au moins une roue de fraisage (34), laquelle est montée de manière à pouvoir tourner et est entraînée en rotation par l'intermédiaire d'un dispositif d'entraînement rotatif (36) pour enlever du matériau de sol,
dans lequel une unité de commande est prévue par ailleurs, par laquelle un abaissement de la fraise de parois moulées (30) peut être commandé par le système de support (20) dans le sol, une valeur théorique pour une vitesse d'avancement de la fraise de parois moulées (30) pouvant être entrée dans l'unité de commande lors de l'enlèvement de matériau de sol,
**caractérisé en ce que**
l'unité de commande est réalisée pour commander la vitesse d'avancement en fonction d'une vitesse de rotation et/ou d'un couple de rotation de l'au moins une roue de fraisage (34) et pour spécifier une valeur limite pour la vitesse de rotation et/ou le couple de rotation de telle manière que lorsque la valeur limite spécifiée pour la vitesse de rotation ou pour le couple de rotation est atteinte, la vitesse d'avancement de la fraise de parois moulées (30) est modifiée, en particulier réduite, par rapport à la valeur théorique pour la vitesse d'avancement.

11. Dispositif de fraisage de parois moulées selon la revendication 10,
**caractérisé en ce que**
le système de support (20) est un appareil porteur (22) avec un câble de support (26) ou une tige de support, dans lequel la fraise de parois moulées (30) est suspendue de manière à pouvoir être ajustée verticalement sur le câble de support (26) ou la tige de support.

12. Dispositif de fraisage de parois moulées selon la revendication 10 ou 11, **caractérisé en ce que**
au total quatre roues de fraisage (34) sont prévues, lesquelles sont disposées côte à côte par paires.
